# FASCICULE DE BREVET EUROPEEN

(11) **EP 0 123 710 B1**
(45) Date de publication et mention de la délivrance du brevet: **10.02.1988**
(21) Numéro de dépôt: 83104314.6
(22) Date de dépôt: 02.05.1983
(51) Int. Cl.: E04D 12/00

(54) **Caisson chevronné isolant**
Sparren tragender Isolierkörper
Rafter carrying isolating member

(43) Date de publication de la demande: 07.11.1984
(73) Titulaire: RHINOLITH SA, 68190 Ungersheim (FR)
(72) Inventeur: Waller, Michel, F-68190 Ungersheim (FR)

(56) Documents cités:
- WO-A-81/03041
- FR-A- 1 450 097
- FR-A- 2 050 208
- FR-A- 2 152 336
- FR-A- 2 214 021
- FR-A- 2 316 404
- FR-A- 2 482 952
- US-A- 3 878 009

## Description

La présente invention concerne un composant du bâtiment généralement appelé « caisson chevronné support de couverture sur lame d'air ventilée ».

Les éléments connus du type « caisson chevronné de ce genre sont des composants de toiture réalisés en usine de préfabrication et constitués par l'assemblage d'une sous-face en panneaux de particules ou en contreplaqué, d'un matériau isolant thermique en fibres minérales, en mousse de plastique alvéolaire ou en mousse de synthèse et de contre-lattes en bois ou en bandes de panneaux de particules (FR-A-2152 336). Ces éléments sont généralement d'un poids et de dimensions élevés et d'une manutention impossible par deux hommes sur une charpente.

De par la nature de la sous-face de ces caissons chevronnés, le comportement au feu du caisson est très médiocre.

La finition en sous-face de ces caissons est limitée à la mise en place de papier peint ou de peinture difficile à poser s'il faut camoufler les joints. La solution de continuité plane ne peut être réalisée comme sur un plafond traditionnel. Il existe au niveau des joints des mouvements d'air préjudiciable à l'isolation thermique.

De ce fait on a cherché à limiter le nombre de joints ce qui a entraîné l'augmentation de la surface et du poids des éléments d'où la fatigue du personnel et prise au vent importantes pendant la pose.

Ces « caissons chevronnés ont des destinations spécifiques aux différents types de toitures ce qui multiplie les types de fabrication et les volumes de stockage donc augmente les prix de revient.

Ils sont mal transportables du fait de leur non imbrication (pertes importantes à l'empilage dues aux vides des produits) et à leurs dimensions spécifiques ne prenant pas en compte l'outil de transport.

Du fait de la prédominance de la résistance mécanique de la sous-face, ces caissons craignent les variations d'humidité et de température surtout pour les bois reconstitués et les plaques non équilibrées.

Les « caissons chevronnés objet de l'invention permettent d'éviter les inconvénients ci-dessus.

Ils sont constitués d'une sous-face en plâtre armé à l'aide de fibres de cellulose, comprimé et calibré, insensible à l'humidité sur laquelle est collé un panneau isolant en mousse de synthèse ou en mousse de plastique alvéolaire. Des chevrons sont collés et uniformément répartis sur le panneau isolant. Les « caissons chevronnés suivant l'invention ont une largeur de l'ordre de 600 mm et une longueur variable jusqu'à 4,50 m et plus.

Les chevrons sont destinés à supporter directement la charge de la couverture constituée soit de tuiles canal soit d'autre couverture traditionnelle.

La tuile canal est posée directement sur les chevrons tandis que les couvertures traditionnelles en tuiles mécaniques, ardoises, bardeaux, plaques d'amiante ciment seront posés soit sur un liteaunage soit sur un support intermédiaire fixé sur les chevrons.

Les « caissons chevronnés objet de l'invention sont assortis par paires dans les buts suivants :
- être combinés pour recevoir les couvertures en tuiles canal qui pourront se poser directement entre et au-dessus des chevrons supérieurs sans toucher l'isolant,
- s'imbriquer parfaitement tête-bêche pour faciliter le stockage et le transport et d'être un sous-multiple en largeur de la largeur d'un plateau de camion,
- être combinés pour recevoir toutes les couvertures possibles en association avec des liteaux, panneaux divers, etc...

Par ailleurs ce caisson comporte en sous-face une plaque de plâtre armé comprimé réservant un joint permettant d'être rebouché par un enduit de même composition que la plaque de plâtre pour obtenir après séchage et ponçage une solution de continuité dans l'aspect de la sous-face.

Les chevrons fixés sur la face supérieure du caisson chevronné conforme à l'invention sont constitués de bois d'essence indifférente mais peuvent être constitués de métal, de plastique, etc... ou d'une combinaison de plusieurs produits à condition de répondre aux exigences mécaniques souhaitées.

Le positionnement des chevrons est tel que leur entraxe soit constant et corresponde à un multiple de 250 mm.

Chacun des caissons est identique de par les caractéristiques suivantes :
- largeur de 500 à 1 000 mm,
- épaisseurs d'isolants de 60 à 300 mm et plus,
- épaisseurs de plâtre de 10 mm à 30 mm,
- épaisseurs de chevrons de 20 à 80 mm,
- largeurs de chevrons de 30 à 125 mm,
- longueurs totales de 1 m à 4,50 m et plus.

Les caissons sont différents deux par deux. Un des caissons comporte deux chevrons, l'autre 3 chevrons.

Sur le chantier les caissons chevronnés suivant l'invention se posent directement sur les pannes de la charpente.

Lorsqu'il y a lieu de poser des caissons bout à bout, le joint entre caissons se fera toujours sur une panne et un collage étanche entre les deux caissons successifs permettra d'assurer une continuité pour garantir l'évacuation des eaux. La liaison latérale entre caissons successifs s'effectue avec une languette en matériau isolant.

Les caissons conformes à l'invention présentent notamment les avantages suivants :
- continuité,
- faible poids des caissons chevronnés permettant une manutention très facile par deux hommes,
- faible dimension des caissons et prise au vent au moment de la pose,
- résistance au feu de la sous-face en plâtre armé comprimé,
- sous-face lisse prête à peindre après traitements des joints.

Les dessins annexés sont des vues en coupes des caissons.

Les explications suivantes permettront de comprendre l'invention.

La figure 1 représente une coupe transversale sur plusieurs caissons. On y voit le caisson type A et B. Le caisson du type A a trois chevrons et le caisson du type B en a deux. Les chevrons sont collés sur la masse de l'isolant (4), l'isolant étant lui-même chanfreiné en (5) pour le guidage des chevrons et en (6) pour la languette. Il est à remarquer que l'usinage de la masse d'isolant est identique pour les caissons type A et B. Sous la masse de l'isolant est collée la plaque de plâtre armé comprimé (7) légèrement moins large que la largeur de l'isolant pour mettre après la pose le jointoiement en (8).

Noter la position du joint (9) entre les caissons. La position est relevée par rapport au fond de fraisage (5).

Il suffit ensuite de mettre en place la tuile de dessus (13) (fig. 2).

Dans certaines régions très ventées il est nécessaire d'accrocher par des fixations (14) ces tuiles canal de courant, la tuile de dessus (13) étant elle-même maçonnée sur la tuile canal de courant (10). La mise en place de la tuile canal de courant (10) s'effectue facilement sans que celle-ci pénètre par son propre poids dans l'isolation (4). La position de la tuile canal de courant est définie par la position de l'arête supérieure (11) des chevrons (3) pour laisser un vide (12).

La figure 3 est une variante de la figure 2 où la tuile de courant est remplacée par un revêtement étanche (15) et la tuile de dessus (13) vient s'appuyer en (11) sans blesser l'étanchéité (15) en (17).

La figure 4 représente pour le transport et le stockage les caissons type A et B s'imbriquant l'un dans l'autre.

La mise en oeuvre des autres toitures se fait d'une façon classique en utilisant les chevrons associés à des liteaux, des plaques, etc.

Les caissons objet de l'invention sont principalement destinés à la réalisation de toitures avec plafonds rampants dans les logements d'habitation mais peuvent également être proposés pour des réalisations commerciales, hôpitaux, usines, locaux d'élevage, chambres froides, etc.

D'autre part, le composant « caisson chevronné peut convenir dans certains cas à d'autres applications non répertoriées par exemple dessous de capteurs solaires, plancher isolant, cloisons isolantes, etc.

L'utilisation de ce caisson n'est pas limitée à priori.

## Revendications

1. Caisson (A, B) chevronné isolant support de couverture sur lame d'air ventilée comportant une sous-face rigide (7) sur laquelle est fixée par collage un matériau isolant (4) constitué de mousse de plastique alvéolaire ou de mousse de synthèse et supportant des chevrons collés (3) caractérisé par le fait que la sous-face rigide (7) est constituée, par une plaque de plâtre armé à l'aide de fibres de cellulose, comprimé et calibré, insensible à l'humidité.

2. Caisson chevronné isolant selon revendication 1 caractérisé par le fait qu'il est associé par paire de type A et B et comporte deux ou trois chevrons (3) dans le but d'avoir à la mise en oeuvre un pas de chevronnage constant.

3. Caisson chevron isolant suivant revendications 1 et 2, caractérisé par le fait d'une mise en place facile de la tuile canal de courant (10) sans que celle-ci pénètre par son propre poids dans l'isolant (4). La position de la tuile canal de courant est définie par la position de l'arête supérieure (11) des chevrons (3) pour laisser un vide (12).

4. Caisson chevronné isolant selon revendications 1 à 2 caractérisé par le fait que la position de l'arête supérieure (11) du chevron (3) permet également d'utiliser seulement la tuile canal (13) qui est portée par les arêtes (11) sans que le bord de la tuile vienne (17) blesser un revêtement étanche (15) posé entre les chevrons.

5. Caisson chevronné suivant revendications 1 et 2 caractérisé par le fait que tout type de couverture de toiture peut être réalisé en association avec liteaux , voliges, panneaux, etc.

6. Caisson chevronné isolant suivant revendication 2 caractérisé par le fait qu'il est possible de les empiler tête-bêche par imbrication des chevrons (figure 4) d'où gain de volume pour le stockage et le transport.

## Claims

1. Insulating raftered member (A, B) cover support on ventilated air knife comprising a rigid underside (7), on which is glued an insulating material composed of alveolated plastic foam or synthesis foam, and supporting the glued rafters (3) characterized by the fact that the rigid underside (7) is composed of a compressed, graded, damp-proof, cellulose fibre-reinforced plaster board.

2. Insulating raftered member as in claim 1, characterized by the fact that they are structured in pairs of types A and B and comprise 2 or 3 rafters (3) in order to obtain equal spacing of the rafters upon installation.

3. Insulating raftered member as in claims 1 and 2 characterized by the fact that the position of the upper edge (11) of the rafter (3) allows for the use of the concave roof tile (10) only but inhibiting the piercing of the insulation (4) by the latter under the force of it's weight. The position of the concave roof tile is defined by the position of the upper edges (11) of the rafters (3) in such a way as to leave a space (12).

4. Insulating raftered caisson as in claims 1 and 2 characterized by the fact that the position of the upper edge (11) of the rafter (3) enables the use of the convex roof tile (13) only, which is supported on the edges (11) in a way to avoid harm coming in the waterproof lining (15) placed between the rafters, from the edge of the tile.

5. Raftered member as in claims 1 and 2, characterized by the fact that all kinds of roof covering can be accomplished combining cleats, roof lath, panelling...

6. Insulating raftered member as in claim 2 characterized by the fact that it is possible to stack them head to tail by overlapping the rafters (figure 4) allowing tor space-saving in storage or transportation.

## Patentansprüche

1. Sparrentragender Isolierkörper (A, B) und belüftete Dachträger bestehend aus einer steifen Unterlage (7) worauf ein sparrentragendes Isolierprodukt (4) aus Kunststoff oder aus synthetischem Schaumstoff geklebt ist (3), dadurch gekennzeichnet, dass die steife Unterlage (7) aus einer gepressten kalibrierten mit glassfaserarmierten Gipsplatte, Wasser unempfindlich besteht.

2. Sparrentragender Isolierkörper nach Anspruch 1, dadurch gekennzeichnet, dass sie per Paara, Typ A und B, mit jeweils 2 oder 3 Sparren (3), verbindet werden, sodass ein beständiger Sparrenabstand erreicht wird.

3. Sparrentragender Isolierkörper, nach Ansprüchen 1 und 2, dadurch gekennzeichnet, dass die untere Nbnnenziegel (10) ohne Verletzung des Isolierkörpers (4) durch ihr Eigengewicht, mühelos angebracht werden können. Die Stellung der Mönchziegel wird nach der oberen Kante (11) der Sparren (3) geregelt, sodass ein Hohlraum entsteht (12).

4. Sparrentragender Isolierkörper, nach Ansprüche 1 und 2, dadurch gekennzeichnet, dass die Stellung der oberen Kante (11) es erlaubt nur ein Mönchziegel (13) zu benutzen, der von den Kanten (11) getragen wird, ohne dass die Ziegelkante (17), die zwischen den Sparren angebrachte Dichtung (15), beschädigt.

5. Sparren tragender Isolierkörper, nach Ansprüchen 1 und 2, dadurch gekennzeichnet, dass jeden Deckentyp mit Leiste, Schallbrett, Platte, angebracht werden kann.

6. Sparren tragender Isolierkörper nach Anspruch 2, dadurch gekennzeichnet, dass es möglich ist, sie Kopf bei Fuss aufzustapeln durch Ineinandergreiffen (Bild 4) der Sparren wobei bei dem Lagern und Transportieren, Platzgewinn verursacht wird.
